# FASCICULE DE BREVET EUROPEEN

(11) **EP 0 641 000 B1**
(45) Date de publication et mention de la délivrance du brevet: **23.12.1998**
(21) Numéro de dépôt: 94410056.9
(22) Date de dépôt: 27.07.1994
(51) Int. Cl.: H01H 11/00, H01H 50/64

(54) **Appareil électrique fonctionnant en rupteur, en contacteur ou en inverseur**
Elektrisches Gerät mit Unterbrecher-, Schütz- oder Umpolerbetrieb
Electrical apparatus with breaker, contactor or reversing switch operation

(30) Priorité: 26.08.1993 FR 9310342
(43) Date de publication de la demande: 01.03.1995
(73) Titulaire: SCHNEIDER ELECTRIC SA, 92100 Boulogne Billancourt (FR)
(72) Inventeur: Comino, Jean-Bruno, F-38050 Grenoble Cédex 09 (FR); Dufrene, Daniel, F-38050 Grenoble Cédex 09 (FR); Lazareth, Michel, F-38050 Grenoble Cédex 09 (FR)
(74) Mandataire: Hecké, Gérard

(56) Documents cités:
- EP-A- 0 514 296
- FR-A- 1 405 124

## Description

La présente invention concerne un appareil électrique comportant un boîtier dans lequel sont logés :
- un électro-aimant à palette pivotante de commande à distance,
- un mécanisme de commande comportant un balancier pivotant autour d'un axe fixe et susceptible d'occuper deux positions extrêmes,
- un organe de commande couplé à la palette et coopérant avec le balancier pour déplacer ce dernier d'une position stable vers l'autre position stable à chaque cycle de manoeuvre de la palette,
- un contact basculant bistable associé à au moins un contact fixe et qui est solidaire d'un bras de contact qui coopère avec ledit balancier pour déplacer ledit contact basculant d'un état dans un autre et inversement lors du passage du balancier de l'une des positions vers l'autre,
- au moins deux bornes disposées sur des faces du boîtier, dont l'une est reliée au contact fixe et l'autre au contact basculant par un conducteur rigide dont une extrémité définit une articulation du contact basculant.

On connaît déjà un appareil de ce type décrit dans le document FR-A-2.676.590 du même demandeur, mais cet appareil fonctionne exclusivement en mode télérupteur.

La présente invention se propose de réaliser un appareil dans lequel l'organe de commande est de construction simple et économique et qui autorise un fonctionnement de l'appareil selon plusieurs modes différents.

Dans ce but, l'appareil selon l'invention est caractérisé en ce que ledit organe de commande comporte une biellette articulée à une de ses extrémités sur la palette et à son autre extrémité sur le balancier, le point d'articulation sur le balancier pouvant être déplacé en au moins deux endroits distincts situés de part et d'autre de l'axe fixe dudit balancier, selon que l'appareil est utilisé comme rupteur, contacteur ou inverseur.

Selon un mode de réalisation avantageux, l'appareil comporte un ressort spiral pourvu de branches d'extrémité dont l'une est en appui contre l'extrémité de la biellette à son point d'attache avec le balancier et dont l'autre est en appui contre une butée fixe.

D'autres avantages et caractéristiques ressortiront plus clairement de la description d'un mode de réalisation préféré de l'appareil selon l'invention dans ses différentes utilisations, ce mode de réalisation étant donné à titre d'exemple non limitatif et représenté par les dessins annexés dans lesquels :
la figure 1 est une vue schématique de l'appareil selon l'invention, utilisé comme rupteur,
la figure 2 est une vue schématique de l'appareil selon l'invention, utilisé comme contacteur, et
la figure 3 est une vue schématique de l'appareil selon l'invention, utilisé comme inverseur.

En référence à la figure 1, l'appareil 10 se compose d'un boîtier moulé miniature 11 qui contient un électro-aimant 12, un mécanisme de commande 13 et un circuit électrique de puissance comportant un contact fixe 14 et un contact basculant 15, reliés respectivement à des bornes 16 et 17 montées sur des faces du boîtier. Le contact basculant 15 est solidaire d'un bras de contact 18 qui est articulé en un point 19 sur une extrémité d'un conducteur rigide 20 dont l'autre extrémité est reliée à la borne 17. Un ressort 21 maintient le bras en appui contre le conducteur rigide afin de garantir le fonctionnement de l'articulation des deux éléments au point 19.

L'électro-aimant est de type classique tel que décrit par exemple dans la demande française citée en préambule. Il est associé à une palette 22 qui coopère avec un ressort de rappel 23 pour solliciter cette dernière dans la position représentée en traits pleins, c'est-à-dire celle qui correspond à la fermeture des contacts 14 et 15.

Le mécanisme de commande 13 comporte principalement un balancier 24 et une biellette 25 articulée à une de ses extrémités sur la palette 22 et à son autre extrémité sur le balancier 24. Le point d'attache de la biellette 25 au balancier 24 peut avoir deux positions respectivement 25a et 25b, qui sont disposées de part et d'autre d'un axe fixe 26 autour duquel pivote le balancier. Dans l'utilisation de l'appareil comme rupteur, représenté par la figure 1, le point d'attache est le point 25a, alors que dans les deux autres utilisations prévues, respectivement décrites en référence aux figures 2 et 3, le point d'attache est le point 25b.

Le balancier comporte un évidement central 27 dans lequel est engagé une extrémité du bras de contact 18 qui est déplacé de sa position représentée en traits pleins vers sa position 18' représentée en traits interrompus, par un bec 28a du balancier 24 et inversement par un bec 28b de ce même balancier.

Lorsque l'électro-aimant n'est pas activé, la palette 22 est maintenue hors de contact de la surface polaire 29 de cet électro-aimant par le ressort de rappel 23. Les contacts 14 et 15 sont fermés.

Lorsque l'électro-aimant est activé, la palette 22 est attirée par la surface polaire 29. La biellette 25 se déplace dans sa position 25' (représentée en traits interrompus) et fait basculer le balancier 24 dans sa position 24' (également représentée en traits interrompus). Ce dernier agit sur le bras de contact 18 pour l'amener en 18', ce qui a pour effet de déplacer le contact basculant 15 dans sa position 15' (représentée en traits interrompus).

En temps normal, les contacts sont fermés et une impulsion d'activation de l'électro-aimant engendre l'ouverture des contacts. L'appareil fonctionne bien en rupteur dans ce cas.

Pour faciliter le fonctionnement, on peut prévoir un ressort spiral 30 pourvu de branches d'extrémité 30a et 30b dont l'une est en appui contre l'extrémité de la biellette 25 au point d'attache 25a et dont l'autre est en appui contre une butée fixe 30c.

En référence à la figure 2, l'appareil 10 est utilisé comme contacteur. Tous les éléments qui composent cet appareil sont identiques à ceux décrits précédemment et portent de ce fait les mêmes références. Au point de vue du fonctionnement, un contacteur est l'inverse d'un rupteur, c'est-à-dire que lorsque l'électro-aimant n'est pas activé, les contacts 14 et 15 sont ouverts. Une impulsion d'activation transmise à l'électro-aimant engendre la fermeture des contacts 14 et 15. Ce fonctionnement en contacteur est obtenu grâce au fait que la biellette 25 est, dans ce cas, attachée au balancier 24 au point 25b et non plus au point 25a. Les éléments mobiles de cet ensemble sont représentés en traits pleins dans leur position correspondant à la fermeture des contacts 14 et 15, c'est-à-dire lorsque l'électro-aimant est activé. Ces éléments sont représentés en traits interrompus dans leur fonction correspondant à l'ouverture des contacts 14 et 15, c'est-à-dire lorsque l'électro-aimant n'est pas activé.

En référence à la figure 3, l'appareil est utilisé comme inverseur. Il diffère dans ce cas des appareils précédents en ce qu'il comporte une borne supplémentaire 40 qui est électriquement couplée à un contact fixe complémentaire 41 agencé pour coopérer avec le contact basculant 15. A cet effet, ce contact basculant comporte un premier élément de contact 15a agencé pour coopérer avec le contact fixe 14 et un deuxième élément de contact 15b agencé pour coopérer avec le contact fixe complémentaire 41. On notera que dans les deux cas précédents, le contact 15 a été réalisé de la même manière, c'est-à-dire qu'il comporte les deux éléments de contact 15a et 15b, mais seul l'élément 15a est actif lorsque l'appareil est utilisé comme rupteur ou comme contacteur.

Dans cette utilisation, chaque position de la palette correspond à la fermeture d'un des deux circuits respectivement connectés entre les bornes 16 et 17 ou 17 et 40. Lorsque l'électro-aimant est activé, les éléments mobiles occupent la position représentée en traits pleins et les contacts 14 et 15 sont fermés. Lorsque l'électroaimant n'est pas activé, les éléments mobiles occupent la position représentée en traits interrompus et les contacts 15 et 41 sont fermés.

## Revendications

1. Appareil fonctionnant en rupteur, en contacteur ou en inverseur, comportant un boîtier dans lequel sont logés :
- un électro-aimant à palette pivotante de commande à distance,
- un mécanisme de commande comportant un balancier pivotant autour d'un axe fixe et susceptible d'occuper deux positions extrêmes,
- un organe de commande couplé à la palette et coopérant avec le balancier pour déplacer ce dernier d'une position stable vers l'autre position stable à chaque cycle de manoeuvre de la palette,
- un contact basculant bistable associé à au moins un contact fixe et qui est solidaire d'un bras de contact qui coopère avec ledit balancier pour déplacer ledit contact basculant d'un état dans un autre et inversement lors du passage du balancier de l'une des positions vers l'autre,
- au moins deux bornes disposées sur des faces du boîtier, dont l'une est reliée au contact fixe et l'autre au contact basculant par un conducteur rigide dont une extrémité définit une articulation du contact basculant,
caractérisé en ce que ledit organe de commande (13) comporte une biellette (25) articulée à une de ses extrémités sur la palette (22) et à son autre extrémité sur le balancier (24), le point d'articulation (25a ou 25b) sur le balancier (24) pouvant être déplacé en au moins deux endroits distincts situés de part et d'autre de l'axe fixe dudit balancier, selon que l'appareil est utilisé comme rupteur, contacteur ou inverseur.

2. Appareil selon la revendication 1, caractérisé en ce qu'il comporte un ressort spiral (30) pourvu de branches d'extrémité (30a et 30b) dont l'une est en appui contre l'extrémité de la biellette (25) à son point d'attache avec le balancier (24) et dont l'autre est en appui contre une butée fixe (30c).

## Patentansprüche

1. Als Ausschalter, Einschalter oder Umschalter arbeitendes Schaltgerät mit einem Gehäuse, das
- einen Elektromagneten mit Fernbetätigungs-Kippanker,
- einen Schaltmechanismus mit einer Wippe, die um eine ortsfeste Achse verschwenkt wird und dazu dient, zwei Endstellungen einzunehmen,
- ein mit dem Anker verbundenes und mit der Wippe zusammenwirkendes Betätigungsorgan zur Verschiebung der Wippe von einer stabilen Stellung in die andere stabile Stellung bei jedem Schaltspiel des Ankers,
- einen bistabilen Schwenkkontakt, der mindestens einem feststehenden Kontakt zugeordnet und fest mit einem Kontaktarm verbunden ist, welcher mit der genannten Wippe zusammenwirkt, um beim Übergang der Wippe von einer Stellung in die andere den genannten Schwenkkontakt von einem Zustand in den anderen und umgekehrt zu überführen, sowie
- mindestens zwei, an Seiten des Gehäuses angeordnete Klemmen enthält, von denen eine mit dem feststehenden Kontakt und die andere mit dem Schwenkkontakt über einen starren Leiter verbunden ist, dessen eines Ende als Gelenk für den Schwenkkontakt ausgebildet ist,
dadurch gekennzeichnet, daß das genannte Betätigungsorgan (13) einen Gelenkhebel (25) umfaßt, der mit einem seiner Enden an den Anker und mit seinem anderen Ende an der Wippe (24) angelenkt ist, wobei der Anlenkpunkt (25a bzw. 25b) an der Wippe (24) in Abhängigkeit davon, ob das Schaltgerät als Ausschalter, Einschalter oder Umschalter betrieben wird, an mindestens zwei unterschiedliche Stellen zu beiden Seiten der ortsfesten Achse der genannten Wippe verlagert werden kann.

2. Schaltgerät nach Anspruch 1, dadurch gekennzeichnet, daß es eine Spiralfeder (30) mit zwei Schenkeln (30a und 30b) umfaßt, von denen sich einer am Ende des Gelenkhebels, an dessen Anlenkpunkt auf der Wippe (24), und der andere an einem ortsfesten Anschlag (30c) abstützt.

## Claims

1. An apparatus operating as a disconnector, a contactor or a changeover switch, comprising a case housing :
- an electromagnet with a remote-control pivoting blade,
- an operating mechanism comprising a rocker arm pivoting around a fixed spindle and able to occupy two extreme positions,
- a control device coupled to the blade and cooperating with the rocker arm to move the latter from one stable position to the other stable position at each operating cycle of the blade,
- a bistable rocking contact associated to at least one stationary contact and which is securedly affixed to a contact arm which cooperates with said rocker arm to move said rocking contact from one state to the other and vice-versa when the rocker arm switches from one of the positions to the other,
- at least two terminals arranged on faces of the case, one of which is connected to the stationary contact and the other to the rocking contact by a rigid conductor one end of which defines an articulation of the rocking contact,
characterized in that said control device (13) comprises a connecting rod (25) articulated at one of its ends on the blade (22) and at its other end on the rocker arm (24), the articulation point (25a or 25b) on the rocker arm (24) being able to be moved to at least two distinct locations situated on each side of the fixed spindle of said rocker arm, depending on whether the apparatus is used as a disconnector, a contactor or a changeover switch.

2. The apparatus according to claim 1, characterized in that it comprises a spiral spring (30) provided with end branches (30a and 30b) one of which presses against the end of the connecting rod (25) at its attachment point with the rocker arm (24) and the other of which presses against a fixed stop (30c).
